# FASCICULE DE BREVET EUROPEEN

(11) **EP 0 119 362 B1**
(45) Date de publication et mention de la délivrance du brevet: **01.04.1987**
(21) Numéro de dépôt: 83402411.9
(22) Date de dépôt: 13.12.1983
(51) Int. Cl.: H01P 7/04, H01J 19/80

(54) **Cavités coaxiales résonnantes pour tube à grilles**
Koaxiale Resonatoren für gittergesteuerte Röhren
Coaxial resonators for grid tubes

(30) Priorité: 23.12.1982 FR 8221621
(43) Date de publication de la demande: 26.09.1984
(73) Titulaire: THOMSON-CSF, 75008 Paris (FR)
(72) Inventeur: Gerlach, Pierre, F-75379 Paris Cedex 08 (FR); Grolleau, Claude, F-75379 Paris Cedex 08 (FR)
(74) Mandataire: Mayeux, Michèle

## Description

La présente invention concerne des cavités coaxiales résonnantes pour tube à grilles.

Par la demande de brevet français n° 78 36 248 déposée le 22 Décembre 1978 au nom de Thom- son-CSF, on connait des cavités coaxiales résonnantes pour tube à grilles qui sont constituées par une ligne coaxiale séparée en plusieurs cavités résonnantes élémentaires par des pistons. Les pistons qui cloisonnent les cavités peuvent aussi assurer leur couplage. Le couplage peut être capacitif-voir la figure 2 de la demande de brevet citée-ou inductif - voir la figure 4. Ces couplages peuvent être réglables, par exemple la figure 3 de la demande citée montre que l'on peut obtenir un couplage capacitif réglable en utilisant un piston en deux parties A et B qui s'emboîtent l'une dans l'autre. Par ailleurs, en modifiant la position des pistons sur la ligne, grâce à un système de fentes et d'ergots, ou grâce à des tiges, on peut réaliser l'accord en fréquence des cavités.

Ces cavités coaxiales sont couplées sur le circuit d'entrée ou de sortie de tubes à grilles, tels que des triodes, des tétrodes..., par exemple lorsque ces tubes sont utilisés dans les amplificateurs de puissance d'émetteurs de télévision qui doivent répondre à des spécifications précises en matière de bande passante.

Il est d'usage, pour des raisons de sécurité, de relier à la masse les deux cylindres coaxiaux qui constituent la ligne coaxiale.

On réalise alors un découplage capacitif entre ces cylindres et deux électrodes du tube de façon à isoler les cylindres des électrodes pour les tensions continues. Ce découplage capacitif est généralement réalisé par une feuille isolante serrée entre deux pièces cylindriques.

Dans l'art antérieur, les découplages capacitifs entre les cylindres et les électrodes du tube sont réalisés à l'extrêmité de ces cylindres située du côté du tube. Ainsi la totalité des cylindres est reliée à la masse.

Le problème qui se pose est que pour les fréquence les plus élevées auxquelles fonctionnent les cavités, le piston de la première cavité en partant du tube se trouve situé vers l'extrêmité des cylindres située du côté du tube. Les pistons sont disposés aux noeudes de tension du système d'ondes stationnaires établi dans la ligne, et donc bien entendu aux ventres de courant.

La feuille isolante qui permet de réaliser le découplage capacitif entre le cylindre interne et l'une des électrodes du tube est donc située dans une zone de fort courant. Les pertes dans ce diélectrique sont importantes. De plus ces pertes, gênantes en elles-mêmes, entraînent une élévation de la température dans un endroit qui est très difficile à refroidir.

La présente invention permet de résoudre ce problème.

Selon la revendication 1, la présente invention concerne des cavités coaxiales résonnantes pour tube à grilles, constituées par une ligne coaxiale séparée en plusieurs cavités résonnantes par des pistons dont la position sur la ligne est réglable, cette ligne étant constituée de deux cylindres coaxiaux, reliés à la masse et pourvus de moyens assurant un découplage capacitif avec deux électrodes du tube. Les moyens assurant le découplage capacitif du cylindre interne à l'une des électrodes du tube sont disposés dans l'intervalle compris entre les positions occupées par le premier et le deuxième piston, en partant du tube, pour la fréquence la plus élevée à laquelle fonctionnent les cavités. De plus, ce premier piston assure un couplage capacitif entre la première et la deuxième cavité.

Selon un mode de réalisation préféré de l'invention, les moyens assurant le découplage capacitif du cylindre interne à l'une des électrodes du tube sont disposés, à partir de l'extrêmité de ce cylindre située du côté du tube, sensiblement à une distance égale à un quart d'onde de la fréquence la plus élevée à laquelle fonctionnent les cavités.

Selon l'invention, on déplace donc les moyens assurant le découplage capacitif entre le cylindre interne et l'une des électrodes dans une zone où à la fréquence la plus élevée les courants sont faibles. La position préférée de ce découplage est celle où les courants sont pratiquement nuls, c'est-à-dire à un quart d'onde de la fréquence la plus élevée.

Pour les fréquences les plus basses, ce couplage n'a pas une position optimale mais les courants diminuant fortement lorsque la fréquence diminue, le pertes sont largement réduites.

Seule l'utilisation d'un premier piston assurant un couplage capacitif entre la première et la deuxième cavité autorise le déplacement desdits moyens. En effet du fait de ce premier piston le cylindre externe reste relié à la masse malgré le déplacement desdits moyens.

Parmi les avantages de l'invention, on peut citer:
- une diminution des pertes dans le diélectrique en contact avec le cylindre interne,
- donc une amélioration du rendement de la cavité,
-et une diminution de la température au niveau de ce diélectrique.

D'autre objets, caractéristiques et résultats de l'invention ressortiront de la description suivante, donnée à titre d'exemple non limitatif et illustrée par les figures annexées qui représentent:
- la figure 1, une vue en coupe longitudinale d'une tétrode associée à des cavités coaxiales selon l'art antérieur;
- la figure 2, une vue en coupe longitudinale d'une tétrode associée à des cavités coaxiales selon l'invention.

Sur les différentes figures, les mêmes repères désignent les mêmes éléments, mais, pour des raison de clarté, les cotes et proportions des divers éléments ne sont pas respectées.

La figure 1 représente une vue en coupe longitudinale d'une tétrode associée à des cavités coaxiales selon l'art antérieur.

Cette tétrode est représentée de façon tout à fait symbolique sur la figure. On désigne par F, son filament, par K, sa cathode, par G" sa grille de commande, par G₂, sa grille écran et par A son anode. L'ensemble est bien entendu symétrique de révolution autour de I-axe 00'.

Les cavités coaxiales représentées sur la figure 1 sont couplées à titre d'exemple sur le circuit de sortie de la tétrode.

Ces cavités sont constituées par une ligne coaxiale 1 comprenant un cylindre interne 2 et un cylindre externe 3 qui sont coaxiaux. Cette ligne coaxiale 1 est séparée en plusieures cavités résonnantes élémentaires Ci, C₂, C₃ par des pistons Pᵢ, P₂, dont la position sur la ligne est réglable. Les pistons sont représentés symboliquement sur la figure par une double flèche horizontale. Leur possible déplacement est indiqué par une double flèche verticale. Le nombre de cavités et de pistons peut bien sûr différer de ce qui est représenté sur la figure 1. Un condensateur plan 4 permet de prélever l'énergie, dans la deuxième cavité sur la figure. Les moyens de couplage entre deux cavités résonnantes successives ne sont pas représentés sur la figure 1. Ils peuvent être constitués par des condensateurs plans ou par exemple par les pistons assurant un couplage capacitif ou inductif qui ont été décrits dans la demande de brevet déjà citée.

La première cavité Ci est couplée au tube et la dernière cavité C₃ se termine par un court-circuit.

Les deux cylindres 2 et 3 sont reliés à la masse. Une feuille isolante 5 assure l'isolement pour les tensions continues entre le cylindre interne 2 et la grille G₂. Cette feuille 5 est serrée entre le cylindre interne 2 et un autre cylindre 6 de faible longueur et de plus petit diamètre qui est connecté à la grille G₂ et qui reçoit par la connexion 7 la tension de polarisation de la grille G₂, soit V_{G2}, qui est de l'ordre de 1 KV par exemple. Comme cela a été expliqué, il est d'usage de placer la feuille isolante 5 à l'extrémité du cylindre interne 2 du côté du tube. Ainsi la totalité du cylindre interne 2 est reliée à la masse. De plus si le premier piston Pₗ établit une liaison électrique en continu entre les deux cylindres 2 et 3, on peut le déplacer sur toute la longueur du cylindre interne 2 sans risque de porter la totalité du cylindre externe 3 à la tension continue de la grille G₂. Une feuille isolante 5 est également serrée entre le cylindre externe 3 et une autre pièce 8 qui est connectée à l'anode A et qui reçoit par la connexion 9 la tension de polarisation de l'anode, soit VA.

Sur la figure 1, le cylindre externe 3 se termine par une couronne horizontale contre laquelle est plaquée la feuille isolante qui est maintenue par une autre couronne horizontale 8, reliée à l'anode A et à la connexion 9.

Il est bien entendu que si le cylindre 3 ne comporte pas de couronne la feuille isolante est plaquée, verticalement, au bout du cylindre 3, à l'extérieur de la cavité Ci.

Comme cela a été expliqueé, le problème qui se pose est que lorsque la fréquence augmente il faut pour assurer l'accord en fréquence des cavités déplacer les pistons vers le haut sur la figure 1. Aux fréquences les plus élevées du circuit, le piston Pₗ se trouve au niveau de la feuille isolante 6 du cylindre interne 2. Les pertes dans ce diélectrique sont donc très importantes.

La figure 2 représente une vue en coupe longitudinale d'une tétrode associée à des cavités coaxiales selon l'invention. La différence entre la figure 2 et la figure 1 réside notamment dans la position des moyens assurant le découplage capacitif du cylindre interne 2 à la grille G₂.

Sur la figure 2 ces moyens sont disposés à partir de l'extrémité de cylindre située du côté du tube, sensiblement à une distance égale à un quart d'onde de la fréquence la plus élevée à laquelle fonctionnent les cavités, soit λM/4 cette distance. Ainsi pour la fréquence la plus élevée, les courants sont pratiquement nuls dans le diélectrique 5 servant au couplage du cylindre interne. Pour les fréquences les plus basses, ce couplage n'a pas une position optimale mais les courants diminuant fortement lorsque la fréquence diminue, les pertes sont largement réduites.

D'une façon plus générale, pour diminuer les pertes dans le diélectrique qui sert au couplage du cylindre interne, on place ce couplage dans l'intervalle, désigné par la référence D sur la figure 2, qui est compris entre les positions occupées par le premier piston P, et le deuxième piston P₂, en partant du tube, pour la fréquence la plus élevée à laquelle fonctionnent les cavités.

Le cylindre interne 2 comporte alors deux parties:
- une première partie 9 qui est connectée à la grille G₂ et qui comporte un décrochement 10 de plus petit diamètre pour loger le diélectrique 5 ou pour contenir une lame d'air de façon à assurer le couplage capacitif;
- une deuxième partie 11 de diamètre constant.

Comme cela a été représenté symboliquement sur la figure 2, il faut que le premier piston Pₗ établisse un couplage capacitif entre la première et la deuxième cavité. Ainsi bien que la première partie 9 du cylindre interne ne soit pas à la masse, la totalité du cylindre externe 3 reste à la masse ce qui est important pour des raisons de sécurité.

L'autre piston de la ligne, P₂, peut indifféremment établir un couplage capacitif ou inductif ou relier, en continu, le cylindre interne au cylindre externe si le couplage est réalisé par un condensateur plan par exemple.

Le matériau isolant 5 qui est utilisé pour réaliser le découplage capacitif entre les cylindres interne et externe et deux électrodes du tube peut être exemple en polytétrafluoroéthylène, en polyimide ou en mica.

Le découplage capacitif peut aussi être réalisé ' par une lame d'air entre ces cylindres et les électrodes.

Les cavités selon l'invention peuvent être utilisées sur le circuit d'entrée ou de sortie de différents tubes à grilles tels que les triodes, les tétrodes ... Elles sont particulièrement utilisées sur des tubes de grande puissance, à partir de deux kilowatts. Elles sont utilisées par exemple sur des tubes fonctionnant en UHF entre 470 et 850 M Hz.

Dans le cas d'une utilisation sur le circuit de sortie d'une triode, la ligne coaxiale est couplée d'une parte à l'anode et d'autre part à la grille de commande.

En ce qui concerne le diélectrique qui permet de découpler à une électrode du tube le cylindre externe, il faut remarquer que le cylindre externe a une plus grande longueur que le cylindre interne et qu'il est donc possible de placer ce diélectrique dans une zone où les courants sont faibles pour la fréquence la plus élevée à laquelle fonctionnent les cavités, par exemple, comme cela a été représenté sur les figures 1 et 2 à l'extrémité du cylindre externe située du côté du tube.

## Revendications

1. Cavités coaxiales résonnantes pour tube à grilles, constituées par une ligne coaxiale (1 ) séparée en plusieurs cavités résonnantes (Ci, C₂, C₃) par des pistons (P₁, P₂), dont la position sur la ligne est réglable, cette ligne étant constituée de deux cylindres coaxiaux (2,3), reliés à la masse et pourvus de moyens (5) assurant un découplage capacitif avec deux électrodes (A, G₂) du tube, caractérisées en ce que les moyens assurant le découplage capacitif du cylindre interne (2) à l'une des électrodes (G₂) du tube sont disposés dans l'intervalle (D) compris entre les positions occupées par le premier (P₁) et le deuxième (P₂) piston, en partant du tube, pour la fréquence la plus élevée à laquelle fonctionnent les cavités, et en ce que ce premier piston (P₁) assure un couplage capacitif entre la première (Ci) et la deuxième cavité (C₂).

2. Cavités selon la revendication 1, caractérisées en ce que les moyens (5) assurant le découplage capacitif du cylindre interne (2) à l'une des électrodes (G₂) du tube sont disposés, à parti de l'extrêmité de ce cylindre située du côté du tube, sensiblement à une distance égale à un quart d'onde (λ_{M}/4) de la fréquence le plus élevée à laquelle fonctionnent les cavités.

3. Cavités selon l'une des revendications 1 ou 2 caractérisées en ce que les moyens (5) assurant le découplage capacitif entre les cylindres (2, 3) et les électrodes (Aᵢ, G₂) sont constitués par une feuille en matériau isolant (5).

4. Cavités selon la revendication 3, caractérisées en ce que ce matériau isolant (5) est du poly- tétrafluoréthylène, du polyimide ou du mica.

5. Cavités selon l'une des revendications 1 ou 2, caractérisées en ce que les moyens (5) assurant le découplage capacitif entre les cylindre (2, 3) et les électrodes (G₂) sont constitués par une lame d'air.

6. Cavités selon l'une des revendications 1 à 5, caractérisées en ce que des pistons (Pₗ, P₂) assurent le couplage entre deux cavités résonnantes successives (C₁, C₂, C₃).

7. Cavités selon l'une des revendications 1 à 6, caractérisées en ce que ces cavités sont couplées sur le circuit d'entrée ou de sortie du tube.

8. Cavités selon l'une des revendications 1 à 7, caractérisées en ce que le cylindre interne (2) comporte deux parties:
- une première partie (9) qui est reliée à une électrode (G₂) du tube et qui comporte un décrochement (10) de plus faible diamètre pour loger le matériau isolant (5) ou pour contenir une lame d'air;
- une deuxième partie (11) de diamètre constant.

9. Cavités selon l'une des revendications 1 à 8, caractérisées en ce que le cylindre externe (3) a une plus grande longueur que le cylindre interne

(2) et en ce que les moyens (5) assurant le découplage capacitif de ce cylindre avec l'une des électrodes du tube sont disposés à l'extrêmité du cylindre externe située du côté du tube.

## Patentansprüche

1. Koaxiale Resonanzhohlräume für eine gittergesteuerte Röhre, bestehend aus einer Koaxialleitung (1), die durch Kolben (P₁, P₂), deren Stellung in der Leitung einstellbar ist, in mehrere Resonanzhohlräume (Cᵢ, C₂, C₃) unterteilt ist und aus zwei koaxialen Zylindern (2, 3) besteht, die an Masse liegen und mit Mitteln (5) versehen sind, die eine kapazitive Entkopplung mit zwei Elektroden (A, G₂) der Röhre bewirken, dadurch gekennzeichnet, dass die Mittel, die eine kapazitive Entkopplung des inneren Zylinders (2) zu einer der Elektroden (G₂) der Röhre bewirken, im Zwischenraum (D) zwischen den vom ersten und vom zweiten Kolben (P₁, P₂) für die höchste Frequenz, bei der die Hohlräume arbeiten, eingenommenen Stellungen, ausgehend von der Röhre angeordnet sind, und dass der erste Kolben (P₁) eine kapazitive Kopplung zwischen dem ersten Hohlraum (C₁) und dem zweiten Hohlraum (C₂) bewirkt.

2. Hohlräume nach Anspruch 1, dadurch gekennzeichnet, dass die die kapazitive Entkopplung des inneren Zylinders (2) zu einer der Elektroden (G₂) der Röhre bewirkenden Mittel ausgehend von dem auf der Seite der Röhre liegenden Ende dieses Zylinders in einem Abstand gleich einer Viertelwellenlänge (λₘ/4) der höchsten Frequenz angeordnet sind, bei der die Hohlräume betrieben werden.

3. Hohlräume nach einem der Ansprüche 1 oder 2, dadurch gekennzeichnet, dass die die kapazitive Entkopplung zwischen den Zylindern (2, 3) und den Elektroden (A₁, G₂) bewirkenden Mittel (5) aus einer Folie isolierenden Materials (5) bestehen.

4. Hohlräume nach Anspruch 3, dadurch gekennzeichnet, dass das isolierende Material (5) Polytetrafluoräthylen, Polyimid oder Micapapier ist.

5. Hohlräume nach einem der Ansprüche 1 oder 2, dadurch gekennzeichnet, dass die die kapazitive Entkopplung zwischen den Zylindern (2, 3) und den Elektroden (G₂) bewirkenden Mittel aus einem Luftspalt bestehen.

6. Hohlräume nach einem der Ansprüche 1 bis 5, dadurch gekennzeichnet, dass die Kolben (P₁, P₂) die Kopplung zwischen zwei aufeinanderfolgenden Resonanzhohlräumen (C₁, C₂, C₃) sicherstellen.

7. Hohlräume nach einem der Ansprüche 1 bis 6, dadurch gekennzeichnet, dass diese Hohlräume an den Eingangskreis oder den Ausgangskreis der Röhre gekoppelt sind.

8. Hohlräume nach einem der Ansprüche 1 bis 7, dadurch gekennzeichnet, dass der innere Zylinder (2) zwei Teile besitzt, nämlich
- einen ersten Teil (9), der an eine Elektrode (G₂) der Röhre angeschlossen ist und einen Absatz (10) geringeren Durchmessers zur Aufnahme des isolierenden Materials (5) oder des Luftspaltes besitzt,
- und einen zweiten Teil (11) konstanten Durchmessers.

9. Hohlräume nach einem der Ansprüche 1 bis 8, dadurch gekennzeichnet, dass der äussere Zylinder (3) eine grössere Länge als der innere Zylinder (2) besitzt und dass die Mittel (5), die die kapazitive Entkopplung dieses Zylinders von einer der Elektroden der Röhre bewirken, am röhrenseitigen Ende des äusseren Zylinders angeordnet sind.

## Claims

1. Resonant coaxial cavities for a grid controlled tube, the cavities being constituted by a coaxial line (1) which is divided into a plurality of resonant cavities (C₁, C₂, C₃) by pistons (P₁, P₂) adjustable in position along the line, said line being constituted by two coaxial cylinders (2, 3) which are grounded and comprise means (5) ensuring a capacitive decoupling with two electrodes (A, G₂) of the tube, characterized in that the means ensuring the capacitive decoupling between the inner cylinder (2) and one of the electrodes (G₂) of the tube are disposed in the interval (D) between the positions occupied by the first (P,) and second pistons (P₂), starting from the tube for the highest operating frequency of the cavities, and that said first piston (P,) provides capacitive coupling between the first (C,) and the second cavities (C₂).

2. Cavities according to claim 1, characterized in that said means (5) ensuring the capacitive decoupling of the inner cylinder (2) with respect to one of the electrodes (G₂) of the tube are disposed at a distance from the tube end of said cylinder substantially equal to one fourth of the wavelength (λ_{M}/4) of the highest operating frequency of the cavities.

3. Cavities according to one of claims 1 or 2, characterized in that said means (5) ensuring the capacitive decoupling between the cylinders (2, 3) and the electrodes (Aᵢ, G₂) are constituted by a sheet of insulating material (5).

4. Cavities according to claim 3, characterized in that the insulating material (5) is polytetra- fluorethylene, polyimide or mica paper.

5. Cavities according to one of claims 1 or 2, characterized in that said means (5) ensuring the capacitive decoupling between the cylinders (2, 3) and the electrodes (G₂) are constituted by an air gap.

6. Cavities according to one of claims 1 to 5, characterized in that the pistons (P₁, P₂), ensure the coupling between two successive resonant cavities (C₁, C₂, C₃).

7. Cavities according to one of claims 1 to 6, characterized in that said cavities are coupled to the input or output circuit of the tube.

8. Cavities according to one of claims 1 to 7, characterized in that the inner cylinder (2) comprises two portions:
- a first portion (9) which is connected to an electrode (G₂) of the tube and which includes a shoulder (10) leading to a rim of smaller diameter in which the insulating material (5) or the air is lodged, and
-a second portion (11) of constant diameter.

9. Cavities according to one of claims 1 to 8, characterized in that the outer cylinder (3) is longer than the inner cylinder (2) and that the means (5) ensuring the capacitive decoupling between said cylinder and one of the electrodes of the tube are disposed at the end of the outer cylinder located on the side of the tube.
